# EUROPÄISCHE PATENTSCHRIFT

(11) **EP 0 519 180 B1**
(45) Veröffentlichungstag und Bekanntmachung des Hinweises auf die Patenterteilung: **19.07.1995**
(21) Anmeldenummer: 92106830.0
(22) Anmeldetag: 22.04.1992
(51) Int. Cl.: E04G 23/02

(54) **Injektionspacker**
Injector plug
Cheville d'injection

(30) Priorität: 19.06.1991 DE 4120212
(43) Veröffentlichungstag der Anmeldung: 23.12.1992
(73) Patentinhaber: fischerwerke Artur Fischer GmbH & Co. KG, D-72178 Waldachtal (DE)
(72) Erfinder: Haage, Manfred, Dipl.-Ing., W-7295 Dornstetten-Aach (DE)

(56) Entgegenhaltungen:
- WO-A-89/06731
- DE-A- 3 223 040
- DE-A- 3 320 428
- DE-U- 8 536 534
- FR-A- 2 223 587

## Beschreibung

Die Erfindung betrifft einen Injektionspacker zum Injizieren von insbesondere mineralischem Bindemittel in Bauteilen gemäß der Gattung des Anspruches 1.

Zur Sanierung von mit Rissen versehenen Bauteilen ist es bekannt, zum Beispiel aus dem Dokument DE-A-3 203 871, die Risse durch Kunstharzinjektionen zu verpressen. Zu diesem Zweck werden in die Risse Bohrungen eingebracht, in die zum Injizieren des Kunstharzes Injektionspacker eingeschlagen werden. Nach dem Eindrehen eines in der Regel als Nippel ausgebildeten Anschlußstückes in das aus dem Bohrloch ragende Stirnende des Injektionspackers wird mit einer Hochdruckpumpe das Kunstharz über einen mit dem Anschlußstück verbundenen Schlauch in die Risse gepreßt. Der Nippel weist üblicherweise ein Rückschlagventil auf, so daß ein Rückfluß des Kunstharzes nach dem Abkuppeln der Hochdruckpumpe verhindert wird. Das als Nippel ausgebildete Anschlußstück mit Rückschlagventil ist jedoch nur für Hochdruckinjektionen von Kunstharz geeignet.

Für die Sanierung von alterungsbedingt porös und wasserdurchlässig gewordenen Betonteilen, insbesondere im Tunnel- und Kanalbau, wird statt Kunstharz mineralisches Bindemittel verwendet, das mit rasterförmig in Sacklochbohrungen gesetzten Injektionspackern von den Sacklochbohrungen ausgehend radial zur Verdichtung des gesamten Betongefüges unter hohem Druck eingepreßt wird. Wegen der unterschiedlichen Zusammensetzung und Fließeigenschaften von Kunstharzen und mineralischen Bindemitten sind die für Kunstharze eingesetzten Injektionspacker für die Verpressung von mineralischen Bindemitteln nicht geeignet.

Der Erfindung liegt die Aufgabe zugrunde, einen Injektionspacker zu schaffen, der in einfacher Weise für das Injizieren von insbesondere mineralischem Bindemittel umrüstbar ist.

Die Lösung dieser Aufgabe wird mit den im Anspruch 1 angegebenen Merkmalen erreicht.

Durch den einstückig am Schaft angeformten Anschluß ist es möglich, den Injektionspacker ohne Spritznippel für Injektionen von mineralischem Bindemittel und mit eingedrehtem Spritznippel auch für Injektionen von Kunstharz zu verwenden. Für Injektionen von mineralischem Bindemittel steht für den Durchfluß des Bindemittels der erheblich größere Querschnitt der Längsbohrung des Schaftes zur Verfügung. Damit wird ein ungestörter problemloser Durchfluß erreicht. Mit der auf der vorderen Stirnseite des Schaftes aufgesetzten Kappe wird ein Rückschlagventil gebildet, das ein Rückfluß des Bindemittels nach dem Auskuppeln der Förderpumpe verhindert. Die Ventilwirkung wird dadurch erreicht, daß beim Injizieren des Bindemittels der Boden der Kappe von der Stirnseite des Schaftes abhebt und damit die konzentrisch zur Mittelachse und außerhalb der Längsbohrung des Schaftes angeordneten Durchbrechungen freigelegt werden. Nach Beendigung der Injektion und Nachlassen des Druckes wird der Boden der Kappe an die Stirnseite des Schaftes angedrückt, so daß die Längsbohrung des Injektionspackers wieder abgedichtet ist.

Zur Montage wird der Injektionspacker in das vorbereitete Bohrloch des Bauteiles eingesetzt, dessen Durchmesser zur Verkeilung und Abdichtung des Injektionspackers geringfügig kleiner ist als der Durchmesser des Schaftes des Injektionspackers. Nach dem Anschluß des Schlauches der Förderpumpe wird das Bindemittel in die Sacklochbohrung solange injiziert, bis aus den benachbart gesetzten Injektionspackern Material aufsteigt.

Zur Halterung der Kappe auf dem Schaft weist dieser an seinem vorderen Ende eine umlaufende Nut auf, in die ein an der Innenwand der Kappe angeordneter Wulst zur Verrastung eingreift. Ferner kann der Boden der Kappe mit einer nach innen ragenden und in die Längsbohrung des Schaftes eingreifenden kegelstumpfförmigen Wölbung versehen sein. Durch diese Wölbung wird zum einen die Abdichtung der Längsbohrung verbessert, und zum anderen eine Verstärkung des Bodens erreicht, so daß sich eine höhere Rückstellkraft der Kappe ergibt.

In der Zeichnung ist die Erfindung anhand eines Ausführungsbeispieles näher erläutert.

Es zeigen:
- Figur 1: den Injektionspacker mit aufgesetzter Kappe im Schnitt,
- Figur 2: eine stirnseitige Ansicht des Injektionspackers und
- Figur 3: das vordere Ende des Injektionspackers während der Injektion.

Der Injektionspacker 1 ist mit seinem Kernteil 2 aus schlagfestem Kunststoff hergestellt, wobei der Anschluß 3 einstückig am Schaft 4 angeformt ist. Im Zweikomponenten-Spritsgußverfahren ist auf das Kernteil 2 eine aus weicherem Kunststoff bestehende Dichtmanschette 5 aufgespritzt, die durch elastische Verformung zum einen den Halt des Injektionspackers 1 im Bohrloch 6 des Betonteiles 7 und zum anderen die Abdichtung bewirkt. Zu diesem Zweck weist die Dichtmanschette 5 mehrere umlaufende Ringbunde 8 auf, die einen etwas größeren Außendurchmesser aufweisen als der Bohrlochdurchmesser. Auf die vordere Stirnseite des Injektionspackers ist eine Kappe 9 aufgesetzt, die mit einem an ihrer Innenwand angeordneten Wulst 10 in eine umlaufende Nut 11 des Injektionspackers 1 zur Verrastung der Kappe eingreift. Der Boden der Kappe 9 ist mit konzentrisch zur Mittelachse und außerhalb der Längsbohrung 12 des Schaftes 4 angeordneten Durchbrechungen 13 versehen. Das Mittelteil des Bodens bildet im drucklosen Zustand einen Verschluß der Längsbohrung 12. Zur Verbesserung der Abdichtung und Versteifung des Bodens ist dieses Mittelteil als kegelstumpfförmige Wölbung 14 ausgebildet, die mit ihrer Schrägfläche in die Längsbohrung 12 des Injektionspackers 1 eingreift.

Zum Injizieren wird der Injektionspackers 1 in das Bohrloch 6 eines Bauteiles 7 mit Hammerschlägen eingetrieben. Nach dem Aufschieben des mit einem entsprechenden Kupplungsstück versehenen Schlauches (nicht dargestellt) auf den Anschluß 3 des Injektionspackers 1 wird das mineralische Bindemittel mit einer Förderpumpe durch die Längsbohrung 12 des Injektionspackers 1 in die Sacklochbohrung eingepreßt. Mit einem Druck von ca. 10 - 20 bar dringt das Bindemittel durch die Wandung der Sacklochbohrung in das Material des Bauteiles 7 zu dessen Verdichtung ein. Durch den Spritzdruck des Bindemittels wird der Boden der Kappe 9 von der Stirnseite des Injektionspackers soweit abgehoben, daß das Bindemittel durch die Längsbohrung 12 und die Durchbrechungen 13 der Kappe 9 in das Bohrloch fließen kann. Nach Beendigung der Injektion und Abbau des Druckes legt sich der Boden der Kappe 9 aufgrund ihrer Elastizität an die Stirnseite des Injektionspackers an, so daß durch die Schrägflächen der Wölbung 14 die Längsbohrung 12 des Injektionspackers wieder abgedichtet wird. Somit wird ein Rückfluß des Bindemittels verhindert.

## Patentansprüche

1. Injektionspacker (1) zum Injizieren von insbesondere mineralischem Bindemittel in Bauteilen, wobei der Injektionspacker einen Anschluß (3) für eine das Bindemittel zuführende Leitung, ein den Rückfluß des Bindemittels verhinderndes Ventil sowie einen mit einer Längsbohrung (12) versehenen und aus Kunststoff bestehenden Schaft (4) aufweist, **dadurch gekennzeichnet**, daß der Anschluß (3) einstückig am hinteren Ende des Schaftes (4) angeformt ist, und daß das Ventil durch eine auf die vordere Stirnseite des Schaftes (4) aufgesetzte Kappe (9) gebildet ist, deren Boden konzentrisch zur Mittelachse und außerhalb der Längsbohrung (12) des Schaftes angeordnete Durchbrechungen (13) aufweist.

2. Injektionspacker nach Anspruch 1, **dadurch gekennzeichnet,** daß der Schaft (4) an seinem vorderen Ende eine umlaufende Nut (11) aufweist, in die ein an der Innenwand der Kappe (9) angeordneter Wulst (10) zur Verrastung eingreift.

3. Injektionspacker nach Anspruch 1, **dadurch gekennzeichnet**, daß der Boden der Kappe (9) eine nach innen ragende und in die Längsbohrung (12) des Schaftes (4) eingreifende kegelstumpfförmige Wölbung (14) aufweist.

## Claims

1. An injection plug (1) for injecting in particular mineral bonding agent into building components, the injection plug having a connector (3) for a line supplying the bonding agent, a valve preventing back-flow of the bonding agent and a shank (4) of plastics material provided with a longitudinal bore (12), characterized in that the connector (3) is moulded integrally with the shank (4) at the rear end thereof, and the valve is formed by a cap (9) positioned on the leading end face of the shank (4), the base of which cap has openings (13) arranged concentrically with respect to the centre line and outside the longitudinal bore (12) of the shank.

2. An injection plug according to claim 1, characterized in that the shank (4) has at its leading end a circumferential groove (11) in which a projection (10) arranged on the inner wall of the cap (9) engages.

3. An injection plug according to claim 1, characterized in that the base of the cap (9) has an inwardly projecting bulge (14) in the form of a truncated cone which engages in the longitudinal bore (12) of the shank (4).

## Revendications

1. Cheville (1) d'injection pour injecter du liant notamment minéral dans des parties de bâtiment ou éléments de construction, la cheville d'injection présentant un prolongement (3) de raccordement avec un conduit d'acheminement du liant, un clapet empêchant le reflux du liant ainsi qu'un fût (4) comportant un trou longitudinal (12) et qui est réalisé en de la matière plastique, cheville caractérisée en ce que le prolongement (3) formant raccord est formé sur l'extrémité arrière du fût (4) en en étant solidaire et en ce que le clapet est formé par un capuchon (9) monté sur le côté frontal avant du fût (4), dont le fond présente des perçages (13) disposés concentriquement à l'axe médian et à l'extérieur du trou longitudinal (12) de fût.

2. Cheville d'injection selon la revendication 1, caractérisée en ce que le fût (4) présente à son extrémité avant une gorge (11) périphérique dans laquelle pénètre, pour un encliquetage, un bourrelet (10) ménagé sur la paroi intérieure du capuchon (9).

3. Cheville d'injection selon la revendication 1, caractérisée en ce que le fond du capuchon (9) présente un bombement (14) tronconique en saillie vers l'intérieur et qui pénètre dans le trou longitudinal (12) du fût (4).
